# EUROPÄISCHE PATENTSCHRIFT

(11) **EP 1 397 965 B1**
(45) Veröffentlichungstag und Bekanntmachung des Hinweises auf die Patenterteilung: **29.11.2006**
(21) Anmeldenummer: 02020289.1
(22) Anmeldetag: 11.09.2002
(51) Int. Cl.: A24D 3/02, A24D 3/04

(54) **Injektion eines Mediums in Filtersegmente**
Injection of a medium in filter segments
Injection d'un milieu dans segments d'un filtre

(43) Veröffentlichungstag der Anmeldung: 17.03.2004
(73) Patentinhaber: Hauni Maschinenbau AG, 21033 Hamburg (DE)
(72) Erfinder: Scherbarth, Thorsten, 21502 Geesthacht (DE); Jahnke, Matthias, 21035 Hamburg (DE); Horn, Sönke, 21502 Geesthacht (DE); Rinke, Andreas, 23843 Bad Oldesloe (DE)
(74) Vertreter: Seemann, Ralph

(56) Entgegenhaltungen:
- EP-A- 0 797 931
- EP-A- 0 880 906
- GB-A- 1 231 291
- US-A- 4 756 316
- US-A- 5 115 823

## Beschreibung

Die Erfindung betrifft ein Verfahren zur Herstellung von Multisegmentfiltern der tabakverarbeitenden Industrie, wobei Filtersegmente einer Gruppe von Filtersegmenten zugestellt werden. Die Erfindung betrifft ferner ein Modul einer Multisegmentfiltermaschine der tabakverarbeitenden Industrie, wobei Filtersegmente einer Gruppe von Filtersegmenten zustellbar sind sowie eine Multisegmentfiltermaschine der tabakverarbeitenden Industrie.

In der Patentschrift DE-C-100 52 409 ist eine Vorrichtung zum Einbringen strömungsfähiger Medien in Rauchartikel offenbart. Diese Vorrichtung eignet sich allerdings nur für die Injektion von Medien in der Einzelverarbeitung für den Test- und Laborbetrieb. Hierbei wird ein Rauchartikel, insbesondere eine Zigarette, in einer Halteeinrichtung überführt und eingeschlossen, wobei die Halteeinrichtung um die Längsachse drehbar ausgebildet ist, so daß das Einbringen eines Mediums, z. B. Flavours oder Flavourflüssigkeit, unter Rotation der Zigarette erfolgt. Die offenbarte Vorrichtung läßt sich nur in der Einzelverarbeitung von Rauchartikeln einsetzen und ist nicht geeignet für die Herstellung von Rauchartikeln in der (Massen-)Produktion.

In der tabakverarbeitenden Industrie besteht allerdings der Wunsch, Multisegmentfilter herzustellen, die aus verschiedenen Segmenten bestehen, wie z. B. aus unterschiedlichen Materialien. Diese Materialien sind beispielsweise Zelluloseacetat, Papier, Vlies, Granulat, gesonderte Elemente, Hohlzylinder oder Hohlkammern und Kapseln und dergleichen. Derartige Multisegmentfilter, die im Rahmen dieser Erfindung auch den Begriff "Mehrfachfilter" umfassen, werden nach Ausbilden von Gruppen von Filtersegmenten beispielsweise in einem Strangverfahren mit Umhüllungsmaterial, wie beispielsweise Papier umhüllt, und dann in zwei-, vier- oder sechsfach lange Filterstäbe zerteilt, um weiterverarbeitet zu werden.

Aus der deutschen Patentanmeldung DE 101 55 292.0 ist eine Einrichtung zum Zusammenstellen von Gruppen von Filtersegmenten zur Herstellung von Multisegmentfiltern der tabakverarbeitenden Industrie in einem Strangverfahren bekannt, wobei je Multisegmentfilter wenigstens' zwei unterschiedliche Arten von Filtersegmenten vorgesehen sind und wobei die Einrichtung in einer Mehrzahl von selbständigen Funktionseinheiten unterteilbar ist. Hierdurch ist eine große Variabilität bei der Multisegmentfilterherstellung möglich.

In US-A-5 115 823 ist eine Zigarette mit einem geschmacksverstärkenden Filter beschrieben, wobei der Filter zwei Bereiche aufweist. Ein Bereich ist als Filterzone und ein anderer Bereich als geschmacksverstärkend ausgebildet.

Darüber hinaus ist in EP-A-0 797 931 ein ventilierter Doppelfilter von Zigaretten mit einer aromatisierten Umhüllung beschrieben, wobei zwei Filterabschnitte mit unterschiedlichem Zugwiderstand mittels einer Verbindungshülse ohne Zwischenraum miteinander verbunden sind. Der dem Tabakschnitt abgewandte Filterteil ist von einer porösen, dicken Hülle umgeben, die mit aromatischen Substanzen durchsetzt ist. Zur Verbindung des zweiteiligen Filterstopfens mit dem Tabakabschnitt sind eine Verbindungshülse und eine Verbindungsmanschette vorgesehen.

Aufgabe der vorliegenden Erfindung ist es, Filtersegmente für einen Multisegmentfilter bereitzustellen, die auf einfache Weise variabel konfektionierbar und herstellbar sind, wobei der apparative Aufwand sehr gering gehalten werden soll.

Diese Aufgabe wird gelöst mittels des Verfahrens der eingangs genannten Art, das dadurch weitergebildet ist, dass in die Filtersegmente vor ihrer Zustellung zur Gruppe von Filtersegmenten ein Medium eingebracht wird, wobei das Medium während des Transports der Filtersegmente, insbesondere auf einer Fördertrommel oder Funktionstrommel, eingebracht wird. Während der laufenden Produktion von Multisegmentfiltern wird eine Substanz in die Filtersegmente injiziert, die in einem nachfolgenden Schritt für die Zusammenstellung eines Multisegmentfilters verwendet werden. Durch die Zugabe von Stoffen werden die Filtersegmente mit bestimmten und gewünschten Eigenschaften ausgestattet, so dass die Filtersegmente leicht an die Anforderungen an einen herzustellenden Multisegmentfilter angepasst werden können.

Eine alternative Lösung der Aufgabe besteht bei dem Verfahren der eingangs genannten Art darin, dass zunächst in Filterstäbe ein Medium eingebracht wird, wobei das Medium während des Transports der Filtersegmente, insbesondere auf einer Fördertrommel oder Funktionstrommel, eingebracht wird und in einem nachfolgenden Schritt die Filterstäbe in Filtersegmente geschnitten werden. Hierbei werden die Filterstäbe aus einem Magazin, z. B. eines Moduls, entnommen und vor ihrer Aufteilung in mehrere Segmente mit einer Substanz versehen. Dies geschieht auch während der laufenden Produktion von Multisegmentfiltern.

Insbesondere wird das Medium während des Transports der Filterstäbe oder der Filtersegmente, insbesondere auf einer Fördertrommel oder Funktionstrommel, eingebracht. Hierdurch wird der laufende Betrieb zur Filterherstellung nicht beeinträchtigt.

Um Substanzen gezielt in die Filtersegmente bzw. Filterstäbe einzubringen, werden vor Einbringung des Mediums die Filterstäbe oder Filtersegmente festgehalten bzw. fixiert. Dadurch wird ein Verrutschen der Filtersegmente oder -stäbe verhindert.

Eine weitere vorteilhafte Ausgestaltung besteht darin, daß eine vorbestimmte Menge des Mediums in die Filterstäbe oder Filtersegmente eingebracht wird. Durch eine genaue Dosierung werden die Filtersegmente entsprechend den an sie gestellten Anforderungen hergestellt, wodurch gleichzeitig ein rationeller Verbrauch des Mediums erreicht wird. Beispielsweise werden als Substanzen Aktivkohlepulver, Vitamine, Geschmacks-/Aromastoffe oder Zeolithe in die Filtersegmente, bestehend beispielsweise aus Zelluloseacetat, Polypropylen oder Papier eingebracht.

Wenn das Medium mittels eines Einbringorgans, vorzugsweise Sprühdorn, in das Innere des Filtersegments oder der Filterstäbe eingebracht wird, ergibt sich eine gute Verteilung der Substanz im Inneren der Filtersegmente. Darüber hinaus kann das Einbringorgan präzise positioniert werden, so daß beispielsweise nur ein bestimmter Bereich eines Filtersegments mit dem Medium beaufschlagt wird. Beispielsweise kann hierdurch eine Hohlkammer eines Filtersegments mit einer Substanz versehen werden.

In einer alternativen Ausführungsform der Erfindung wird vorgeschlagen, daß das Medium mittels eines Einbringorgans, vorzugsweise Sprühdüse, von außen in das Innere des Filtersegments oder der Filterstäbe eingebracht wird, so dass nur ein Randbereich des Filtersegments mit dem Medium versehen ist.

Die Umhüllung von Filterelementen wird nicht beschädigt und bleibt unversehrt, wenn das Medium längsaxial parallel zur Längsrichtung der Filtersegmente oder Filterstäbe eingebracht wird.

Bevorzugterweise wird das Medium in wenigstens eine Hohlkammer, vorzugsweise eines Mehrfachfiltersegments oder Mehrfachfilterstabs, eingebracht.

Außerdem wird die Aufgabe gelöst mittels eines Moduls der eingangs genannten Art, das dadurch weitergebildet ist, dass eine Einrichtung zum Einbringen eines Mediums in die Filtersegmente auf einem Fördermittel, insbesondere Fördertrommel oder Funktionstrommel, vorgesehen ist.

Gemäß einer alternativen Lösung der Aufgabe mittels des Moduls der eingangs genannten Art wird vorgeschlagen, dass eine Einrichtung zum Einbringen von einem Medium in Filterstäbe auf einem Fördermittel, insbesondere Fördertrommel oder Funktionstrommel, und eine Schneidvorrichtung zum Schneiden der Filterstäbe in Filtersegmente vorgesehen sind.

Insbesondere ist in einer Weiterbildung die Einrichtung auf einem Fördermittel, insbesondere Fördertrommel oder Funktionstrommel, ausgebildet.

Gemäß einer bevorzugten Ausführungsform ist ein Halteelement für die Filterstäbe oder Filtersegmente ausgebildet, so dass die Filterstäbe oder Filtersegmente vor der Injektion des Mediums festgehalten werden.

Darüber hinaus weist bei einer Ausführungsform der vorliegenden Erfindung die Einrichtung ein Einbringorgan, vorzugsweise eine Sprühdüse oder einen Sprühdorn, auf.

Von Vorteil ist es ferner, wenn das Einbringorgan mit Druck, vorzugsweise mittels einer Druckluftque,lle oder eines Kolbens, beaufschlagbar ist, so daß eine gute Verteilung des eingebrachten Mediums im Filtersegment erzielt wird. Bei Verwendung einer Druckluftquelle wird zusätzlich eine gute Vermischung und Verwirbelung des Mediums erzielt.

Außerdem ist vorteilhafterweise eine Dosiereinrichtung für das Medium vorgesehen, so daß eine vorbestimmte Menge des Mediums in das Filtersegment eingebracht wird.

Ferner wird die Aufgabe der Erfindung gelöst durch eine Multisegmentfiltermaschine der tabakverarbeitenden Industrie, die mit einem voranstehend beschriebenen erfindungsgemäßen Modul ausgestattet ist.

Die Erfindung wird nachstehend ohne Beschränkung des allgemeinen Erfindungsgedankens anhand von Ausführungsbeispielen unter Bezugnahme auf die Zeichnungen exemplarisch beschrieben, auf die im übrigen bezüglich der Offenbarung aller im Text nicht näher erläuterten erfindungsgemäßen Einzelheiten ausdrücklich verwiesen wird. Es zeigen:
- Fig. 1: eine Vorderansicht auf ein Modul einer Multisegmentfiltermaschine;
- Fig. 2a bis 2f: schematisch den Verfahrensablauf der Injektion eines Filtersegments;
- Fig. 3a bis 3f: schematisch den Verfahrensablauf einer Direkt-Injektion eines Filtersegments
- Fig. 4a bis 4f: schematisch einen weiteren Verfahrensablauf einer Injektion einer Hohlkammer eines Filters.

In den folgenden Figuren sind die gleichen oder entsprechenden Elemente mit den selben Bezugsziffern gekennzeichnet, so daß von einer erneuten Vorstellung jeweils abgesehen wird.

In Fig. 1 ist in einer schematischen Vorderansicht ein Modul 10 einer Multisegmentfiltermaschine dargestellt. Dieses Modul 10 ist geeignet zur Herstellung von erfindungsgemäßen Filtersegmenten, die mit weiteren Filtersegmenten anderer Modulen in der Multisegmentfiltermaschine zu Multisegmentfiltern weiterverarbeitet werden.

Im Modul 10 werden Filterstäbe, vorzugsweise aus einem besonders leichten Material, wie z. B. Zelluloseacetat, aus einem Filtermagazin 11 mittels einer Entnahmetrommel 12 entnommen und nachfolgend mittels Messer 13 mehrfach in Filtersegmente geschnitten. Anschließend werden die geschnittenen Filtersegmente auf einer Staffeltrommel 14 gestaffelt und an eine Schneid-/Schiebetrtimmel 15 übergeben, auf der die geschnittenen Filtersegmente nochmals geschnitten und geschoben werden. Nachfolgend werden die Filtersegmente an die Einlege-/Taumeltrommel 16 übergeben, die die geschnittenen Filtersegmente an eine Funktionstrommel 18 übergibt. Auf der Funktionstrommel 18 werden erfindungsgemäß die Filtersegmente mit wenigstens einem Medium versehen. Nach Injektion einer Substanz in die Filtersegmente werden die Filtersegmente an eine Transporttrommel 23 übergeben. Über Transporttrommeln 21, 22 werden zusätzlich Filtersegmente von anderen Modulen der Multisegmentfiltermaschine an die Transporttrommel 23 übergeben. Die Filtersegmente werden anschließend auf einer Transporttrommel 24 zugespreizt.

In einer hier nicht dargestellten Ausführungsform ist es vorgesehen, daß nach der Entnahme der Filterstäbe, zunächst eine Injektion eines Mediums in die Filterstäbe erfolgt und in nachfolgenden Schritten die Filterstäbe in Filtersegmente geschnitten werden, so daß die hergestellten Filtersegmente, mit einer Substanz versehen, zur Herstellung von Multisegmentfiltern verwendet werden.

In den Fig. 2a bis 2f sind entsprechend den Verfahrensschritten A bis F auf der Funktionstrommel 18 (siehe Fig. 1) im Querschnitte die einzelnen Schritte schematisch dargestellt. Dies gilt in gleicher Weise für die in Fig. 3a bis 3f sowie Fig. 4a bis 4f gezeigten weiteren alternativen Verfahrensabläufe.

In Fig. 2a ist die Übergabe eines Filtersegments 1 von einer Schneid-/Schiebetrommel 16 an die Funktionstrommel 18 dargestellt. Die Schneid-/Schiebetrommel 16 verfügt in den Aufnahmemulden über Saugbohrungen 17, mittels denen die Filtersegmente 1 auf der Schneid-/Schiebetrommel 16 gehalten werden. Bei der Übergabe der Filtersegmente 1 wird das Vakuum in der entsprechenden Saugbohrung 17 abgeschaltet, so daß das Filtersegment 1 an eine Aufnahmemulde 28 der Funktionstrommel 18 übergeben wird.

Die Funktionstrommel 18 verfügt ferner seitlich über einen Anschlag 29, der im Bereich des abgelegten Filtersegments 1 eine Bohrung 30 aufweist. Seitlich von der Aufnahmemulde 28 bzw. dem' Filtersegment 1 ist eine horizontal bewegbare Sprühdüse 2 angeordnet. Die Sprühdüse 2 verfügt über einen Kanal 41, der in einen Düsenkopf 42 mündet. Der Durchmesser des Düsenkopfs 42 entspricht im wesentlichen dem Durchmesser der Bohrung 30 des Anschlages 29.

Nach Einlegen wird das Filtersegment 1 mittels eines Fixierarms 4 in der Aufnahmemulde 28 fest umschlossen (Fig. 2b). Der Fixierarm 4 ist vorzugsweise schwenkbar an der Funktionstrommel 18 ausgebildet. Ferner verfügt der Fixierarm 4 über einen seitlichen Anschlag 34, so daß das abgelegte Filtersegment 1 in einer exakten Position festgehalten wird.

Während oder nach der Fixierung des Filtersegments 1 wird die Sprühdüse 2 seitlich an das Filtersegment 1 herangefahren und eine im Kanal 41 eingebrachte, genau dosierte Menge eines Mediums 3 in das Filtersegment 1 eingeblasen (Fig. 2 c). Als Medium eignen sich Substanzen, wie z.B. Zeolithe, Aktivkohle, Geschmacks-/Aromastoffe oder Vitamine. In einem nachfolgenden Schritt (Fig. 2d) wird die Sprühdüse 2 vom Filtersegment 1 weggefahren und in einem weiteren Schritt die Fixierung des Filtersegments 1 gelöst (Fig. 2e). Nachfolgend wird das hergestellte Filtersegment 1 an die Transporttrommel 23 übergeben (Fig. 2f).

In den Figuren 3a bis 3f sind die Verfahrensabläufe analog zu den Verfahrensabläufen in den Fig. 2a bis 2h dargestellt, allerdings mit dem Unterschied, daß anstelle einer Sprühdüse 2 (Fig. 2a bis 2f) ein Sprühdorn 5 verwendet wird. Der Sprühdorn 5 verfügt über einen Kanal 43 und eine Nadelspitze 44, die in das Filtersegment 1 längsaxialparallel eingeführt wird. Nach Eindringen der Nadelspitze 44 in das Filtersegment 1 wird das Medium in das Innere des Filtersegments 1 eingebracht. Im Rahmen der Erfindung ist es vorstellbar, daß der Sprühdorn 5 auch mehrere Nadelspitzen verfügt oder die Nadelspitze 44 über weitere (seitliche) Austrittsöffnungen entlang des Kanals 44 verfügt, um eine gleichmäßige Verteilung der Substanz im Filtersegment 1 zu erreichen.

In den Fig. 4a bis 4f wird ein Mehrfach-Filtersegment 7 mit einem Medium erfindungsgemäß beaufschlagt. Das Mehrfach-Filtersegment 7 verfügt über äußere Stöpsel 71, zwischen den eine Hohlkammer 72 angeordnet ist. Diese Hohlkammer 72 des Mehrfach-Filtersegments 7 wird mittels des Sprühdorns 5 mit einer Substanz befüllt. Der Sprühdorn 5 wird hierbei exakt mit seiner Nadelspitze 44 in der Hohlkammer 72 positioniert. Alternativ können in analoger Weise auch Hohlkammern von Filterstäben mit einem Medium befüllt werden.

In einer Weiterbildung der Erfindung werden von beiden Seiten in die Filtersegmente Substanzen eingebracht.

### Bezugszeichenliste

- 1: Filtersegment
- 2: Sprühdüse
- 3: Medium
- 4: Fixarm
- 5: Sprühdorn
- 7: Mehrfach-Filtersegment
- 10: Modul
- 11: Filtermagazin
- 12: Entnahmetrommeln
- 13: Messer
- 14: Staffeltrommel
- 15: Schneid-/Schiebetrommel
- 16: Einlege-/Taumeltrommel
- 17: Saugbohrung
- 18: Funktionstrommel
- 21: Transporttrommel
- 22: Transporttrommel
- 23: Transporttrommel
- 24: Transporttrommel
- 28: Aufnahmemulde
- 29: Anschlag
- 30: Bohrung
- 41: Kanal
- 42: Düsenkopf
- 43: Kanal
- 44: Nadelspitze
- 71: Stöpsel
- 72: Hohlkammer

## Patentansprüche

1. Verfahren zum Herstellen von Multisegmentfiltern der Tabak verarbeitenden Industrie, wobei Filtersegmente (1, 7) einer Gruppe von Filtersegmenten zugestellt werden, **dadurch gekennzeichnet, dass** in die Filtersegmente (1, 7) vor ihrer Zustellung zur Gruppe von Filtersegmenten ein Medium (3) eingebracht wird, wobei das Medium (3) während des Transports der Filtersegmente (1, 7), insbesondere auf einer Fördertrommel oder Funktionstrommel (18), eingebracht wird.

2. Verfahren gemäß dem Oberbegriff des Anspruchs 1, **dadurch gekennzeichnet, dass** in Filterstäbe ein Medium (3) eingebracht wird, wobei das Medium (3) während des Transports der Filterstäbe, insbesondere auf einer Fördertrommel oder Funktionstrommel (18), eingebracht wird, und in einem nachfolgenden Schritt die Filterstäbe in Filtersegmente (1) geschnitten werden.

3. Verfahren nach Anspruch 1 oder 2, **dadurch gekennzeichnet, dass** die Filterstäbe oder Filtersegmente (1, 7) vor Einbringen des Mediums (3) festgehalten werden.

4. Verfahren nach einem oder mehreren der Ansprüche 1 bis 3, **dadurch gekennzeichnet, dass** eine vorbestimmte Menge des Mediums (3) eingebracht wird.

5. Verfahren nach einem oder mehreren der Ansprüche 1 bis 4, **dadurch gekennzeichnet, dass** das Medium (3) mittels eines Einbringorgans (5), vorzugsweise Sprühdorn (5), in das Innere des Filtersegments (1, 7) oder der Filterstäbe eingebracht wird.

6. Verfahren nach einem oder mehreren der Ansprüche 1 bis 5, **dadurch gekennzeichnet, dass** das Medium (3) mittels eines Einbringorgans (2), vorzugsweise Sprühdüse (2), von außen in das Innere des Filtersegments (1, 7) oder der Filterstäbe eingebracht wird.

7. Verfahren nach einem oder mehreren der Ansprüche 1 bis 6, **dadurch gekennzeichnet, dass** das Medium (3) längsaxial parallel zur Längsrichtung der Filtersegmente (1, 7) oder Filterstäbe eingebracht wird.

8. Verfahren nach einem oder mehreren der Ansprüche 1 bis 7, **dadurch gekennzeichnet, dass** das Medium (3) in wenigstens eine Hohlkammer, vorzugsweise eines Mehrfachfiltersegments oder eines Mehrfachfilterstabs, eingebracht wird.

9. Modul (10) einer Multisegmentfiltermaschine der Tabak verarbeitenden Industrie, wobei Filtersegmente (1, 7) einer Gruppe von Filtersegmenten zustellbar sind, **dadurch gekennzeichnet, dass** eine Einrichtung zum Einbringen eines Mediums (3) in die Filtersegmente (1, 7) auf einem Fördermittel, insbesondere Fördertrommel oder Funktionstrommel (18), vorgesehen ist.

10. Modul (10) gemäß dem Oberbegriff des Anspruchs 9, **dadurch gekennzeichnet, dass** eine Einrichtung zum Einbringen von einem Medium (3) in Filterstäbe auf einem Fördermittel, insbesondere Fördertrommel oder Funktionstrommel (18), und eine Schneidvorrichtung zum Schneiden der Filterstäbe in Filtersegmente (1, 7) vorgesehen sind.

11. Modul (10) nach Anspruch 9 oder 10, **dadurch gekennzeichnet, dass** ein Halteelement (4) für die Filterstäbe oder Filtersegmente (1, 7) ausgebildet ist.

12. Modul (10) nach einem der Ansprüche 9 bis 11, **dadurch gekennzeichnet, dass** die Einrichtung ein Einbringorgan, vorzugsweise Sprühdüse (2) oder Sprühdorn (5), aufweist.

13. Modul (10) nach Anspruch 12, **dadurch gekennzeichnet, dass** das Einbringorgan mit Druck, vorzugsweise mittels einer Druckluftquelle oder eines Kolbens, beaufschlagbar ist.

14. Modul (10) nach einem oder mehreren der Ansprüche 9 bis 13, **dadurch gekennzeichnet, dass** eine Dosiereinrichtung für das Medium (3) vorgesehen ist.

15. Multisegmentfiltermaschine der Tabak verarbeitenden Industrie mit einer Einrichtung nach einem oder mehreren der Ansprüche 9 bis 14.

## Claims

1. Method for producing multisegment filters of the tobacco processing industry, wherein filter segments (1, 7) are fed to a group of filter segments, **characterised in that** a medium (3) is introduced into the filter segments (1, 7) before they are fed to the group of filter segments, wherein the medium (3) is introduced during transport of the filter segments (1, 7), in particular on a conveyor drum or functional drum (18).

2. Method according to the preamble of Claim 1, **characterised in that** a medium (3) is introduced into filter rods, wherein the medium (3) is introduced during transport of the filter rods, in particular on a conveyor drum or functional drum (18), and the filter rods are cut into filter segments (1) in a following step.

3. Method according to Claim 1 or 2, **characterised in that** the filter rods or filter segments (1, 7) are secured before the medium (3) is introduced.

4. Method according to one or more of Claims 1 to 3, **characterised in that** a predetermined quantity of the medium (3) is introduced.

5. Method according to one or more of Claims 1 to 4, **characterised in that** the medium (3) is introduced into the interior of the filter segment (1, 7) or the filter rods by means of an introduction member (5), preferably a spray mandrel (5).

6. Method according to one or more of Claims 1 to 5, **characterised in that** the medium (3) is introduced into the interior of the filter segment (1, 7) or the filter rods from outside by means of an introduction member (2), preferably a spray nozzle (2).

7. Method according to one or more of Claims 1 to 6, **characterised in that** the medium (3) is introduced along the longitudinal axis, parallel to the longitudinal direction of the filter segments (1, 7) or filter rods.

8. Method according to one or more of Claims 1 to 7, **characterised in that** the medium (3) is introduced into at least one hollow chamber, preferably of a multifilter segment or of a multifilter rod.

9. Module (10) of a multisegment filter machine of the tobacco processing industry, wherein filter segments (1, 7) can be fed to a group of filter segments, **characterised in that** a device for introducing a medium (3) into the filter segments (1, 7) on a conveyor means, in particular a conveyor drum or functional drum (18), is provided.

10. Module (10) according to the preamble of Claim 9, **characterised in that** a device for introducing a medium (3) into filter rods on a conveyor means, in particular a conveyor drum or functional drum (18), and a cutting device for cutting the filter rods into filter segments (1, 7) are provided.

11. Module (10) according to Claim 9 or 10, **characterised in that** a holding element (4) is formed for the filter rods or filter segments (1, 7).

12. Module (10) according to any one of Claim 9 to 11, **characterised in that** the device comprises an introduction member, preferably a spray nozzle (2) or spray mandrel (5).

13. Module (10) according to Claim 12, **characterised in that** the introduction member can be pressurised, preferably by means of a compressed-air source or a piston.

14. Module (10) according to one or more of Claims 9 to 13, **characterised in that** a metering device is provided for the medium (3).

15. Multisegment filter machine of the tobacco processing industry with a device according to one or more of Claims 9 to 14.

## Revendications

1. Procédé de fabrication de filtres multisegments de l'industrie du tabac, des segments de filtre (1, 7) étant fournis à un groupe de segments de filtre, **caractérisé en ce qu'**un milieu (3) est injecté dans les segments de filtre (1, 7) avant que ceux-ci ne soient fournis au groupe de segments de filtre, le milieu (3) étant injecté pendant le transport des segments de filtre (1, 7), en particulier sur un tambour de transport ou un tambour fonctionnel (18).

2. Procédé selon le préambule de la revendication 1, **caractérisé en ce qu'**un milieu (3) est injecté dans des tiges de filtre, le milieu (3) étant injecté pendant le transport des tiges de filtre, en particulier sur un tambour de transport ou un tambour fonctionnel (18), et **en ce que** lors d'une étape subséquente les tiges de filtre sont découpées en segments de filtre (1).

3. Procédé selon la revendication 1 ou 2, **caractérisé en ce que** les tiges de filtre ou segments de filtre (1, 7) sont immobilisés avant injection du milieu (3).

4. Procédé selon l'une ou plusieurs des revendications 1 à 3, **caractérisé en ce qu'**une quantité prédéterminée de milieu (3) est injectée.

5. Procédé selon l'une ou plusieurs des revendications 1 à 4, **caractérisé en ce que** le milieu (3) est injecté au moyen d'un organe d'injection (5), de préférence un mandrin de pulvérisation (5), à l'intérieur du segment de filtre (1, 7) ou des tiges de filtre.

6. Procédé selon l'une ou plusieurs des revendications 1 à 5, **caractérisé en ce que** le milieu (3) est injecté au moyen d'un organe d'injection (2), de préférence une buse de pulvérisation (2) de l'extérieur vers l'intérieur du segment de filtre (1, 7) ou des tiges de filtre.

7. Procédé selon l'une ou plusieurs des revendications 1 à 6, **caractérisé en ce que** le milieu (3) est injecté dans une direction axiale longitudinale parallèlement à la direction longitudinale des segments de filtre (1, 7) ou des tiges de filtre.

8. Procédé selon l'une ou plusieurs des revendications 1 à 7, **caractérisé en ce que** le milieu (3) est injecté dans au moins une chambre creuse, de préférence d'un segment de filtre multiple ou d'une tige de filtre multiple.

9. Module (10) d'une machine pour filtres multisegments de l'industrie du tabac, des segments de filtre (1, 7) étant aptes à être fournis à un groupe de segments de filtre, **caractérisé en ce qu'**est prévu un dispositif d'injection d'un milieu (3) dans les segments de filtre (1, 7) sur un moyen de transport, en particulier un tambour de transport ou tambour fonctionnel (18).

10. Module (10) selon le préambule de la revendication 9, **caractérisé en ce que** sont prévus un dispositif d'injection d'un milieu (3) dans des tiges de filtre sur un moyen de transport, en particulier un tambour de transport ou tambour fonctionnel (18), et un dispositif pour découper des tiges de filtre en segments de filtre (1, 7).

11. Module (10), selon la revendication 9 ou 10, **caractérisé en ce qu'**est réalisé un élément de retenue (4) des tiges de filtre ou segments de filtre (1, 7).

12. Module (10) selon l'une des revendications 9 à 11, **caractérisé en ce que** le dispositif présente un organe d'injection, de préférence une buse de pulvérisation (2) ou mandrin de pulvérisation (5).

13. Module (10) selon la revendication 12, **caractérisé en ce que** l'organe d'injection peut être alimenté en pression, de préférence au moyen d'une source d'air comprimé ou d'un piston.

14. Module (10) selon l'une ou plusieurs des revendications 9 à 13, **caractérisé en ce qu'**est prévu un dispositif de dosage du milieu (3).

15. Machine pour filtre multisegments de l'industrie du tabac, équipée d'un dispositif selon l'une ou plusieurs des revendications 9 à 14.
